# EUROPÄISCHE PATENTSCHRIFT

(11) **EP 0 590 113 B1**
(45) Veröffentlichungstag und Bekanntmachung des Hinweises auf die Patenterteilung: **26.11.1997**
(21) Anmeldenummer: 93906541.3
(22) Anmeldetag: 18.03.1993
(51) Int. Cl.: A47C 9/02

(54) **BÜROSTUHL**
OFFICE CHAIR
CHAISE DE BUREAU

(30) Priorität: 20.03.1992 DE 4209066
(43) Veröffentlichungstag der Anmeldung: 06.04.1994
(73) Patentinhaber: Desanta, Simon, D-33829 Borgholzhausen (DE)
(72) Erfinder: Desanta, Simon, D-33829 Borgholzhausen (DE)
(74) Vertreter: TER MEER STEINMEISTER & PARTNER GbR
(86) Internationale Anmeldenummer: EP9300644
(87) Internationale Veröffentlichungsnummer: WO9318687

(56) Entgegenhaltungen:
- EP-A- 0 049 310
- EP-A- 0 271 962
- US-A- 3 053 571
- US-A- 4 641 885
- US-A- 4 871 208

## Beschreibung

Die Erfindung betrifft einen Bürostuhl, mit einer von einem Fußgestell ausgehenden senkrechten Säule, einer Sitzplatte, einer Rückenlehne und einem vom oberen Ende der Säule nach vorne vorspringenden Ausleger, an dessen vorderem Ende die Sitzplatte in einer ersten quergerichteten Schwenkachse abgestützt ist, einem im Mittelbereich des Auslegers in einer zweiten quergerichteten Schwenkachse gelagerten Träger, der sich entlang der Sitzplatte bis zur Rückenlehne erstreckt und diese trägt, einem den Träger und die Sitzplatte verschiebbar verbindenden Stützlager und einer Feder zur Abstützung des Trägers in bezug auf die Säule.

Bürostühle dieser Art sind in zahlreichen Ausführungsformen bekannt.

Die EP 0 271 962 A2 zeigt und beschreibt einen Stuhl der eingangs genannten Art. Ein Träger für die Rückenlehne wird nach der europäischen Anmeldung gebildet durch zwei S-förmige Bügel, die vom Mittelbereich des Auslegers seitlich entlang der Sitzplatte und sodann aufwärts entlang dem unteren Bereich der Rückenlehne verlaufen. Unmittelbar oberhalb der Schwenkachse zwischen Ausleger und Träger befindet sich ein Stütz- oder Führungslager, das eine verschiebbare Verbindung zwischen dem Mittelbereich der Sitzplatte und dem vorderen Bereich des Trägers ermöglicht. Durch diese Verbindung soll die Synchronisation zwischen der Schwenkbewegung der Sitzplatte und der Schwenkbewegung der Rückenlehne hergestellt werden, die bei modernen Bürostühlen üblich ist. Ein Federmechanismus soll sich "innerhalb des Auslegers" befinden, wird jedoch weder in der Zeichnung dargestellt noch im einzelnen beschrieben.

Auf dem Markt besteht in zunehmendem Maße Bedarf an stabilen, weitgehend verschleißfreien, den ergomischen Anforderungen entsprechenden Bürostühlen. In diesem Zusammenhang werden unter anderem auch vergleichsweise einfache, mit relativ geringem Aufwand für Herstellung und Montage herstellbare Stühle gefordert, die mit möglichst wenigen, insbesondere wenigen beweglichen Teilen auskommen, die in einer kompakten Gesamtkonzeption untergebracht sind.

In diesem Sinne ist die Aufgabe der Erfindung zu verstehen.

Diese Aufgabe wird gelöst durch einen Bürostuhl der obigen Art, der dadurch gekennzeichnet ist, daß zur federnden Abstützung des Trägers eine auf der Säule verschiebbar angeordnete Hülse am Träger befestigt ist, die auf einer die Säule umgebenden Schraubenfeder aufliegt, und daß das Stützlager zwischen Träger und Sitzplatte im Bereich hinter der Säule liegt.

Die Funktion eines derartigen Bürostuhls beruht im wesentlichen auf dem schwenkbaren Träger und einer den Träger an der Säule abstützenden Feder. Der Träger stützt das rückwärtige Ende der Sitzplatte und im übrigen auch die Rückenlehne ab und ermöglicht eine gleichzeitige Bewegung dieser beiden Teile beim Einfedern in einem ergonomisch angemessenen Übersetzungsverhältnis.

Zur federnden Abstützung des Trägers ist vorzugsweise eine die Säule in ihrem oberen Bereich umgebende Schraubenfeder vorgesehen. Am Träger ist eine auf der Säule verschiebbare Hülse schwenkbar befestigt, die sich von oben auf der Schraubenfeder abstützt. Das untere Ende der Schraubenfeder liegt auf einem auf der Säule höhenverstellbaren Stützing, der als ein auf der Säule drehbarer Schraubring ausgebildet sein kann oder einen derartigen Schraubring umfaßt. Durch Höhenverstellung des Stützringes kann die Härte der Schraubenfeder verändert werden.

Die Hülse und/oder der Stützring können eine schraubenförmige Ausnehmung auf den einander zugewandten Seiten aufweisen, die das jeweilige Ende der Schraubenfeder aufnimmt. Auf diese Weise ist die Schraubenfeder in ihrer Lage gesichert, und es ist nicht erforderlich, die Enden der Schraubenfeder zur Bildung einer ebenen Abstützfläche an den vorangegangenen Schraubengang heranzuführen.

Der Träger ist zumindest im vorderen und mittleren Bereich des Stuhles doppelarmig ausgebildet und läuft mit jeweils einem der deckungsgleich ausgebildeten Arme entlang der Außenseite des Auslegers und der Säule bzw. der Hülse. Im rückwärtigen Bereich des Stuhles können die Arme zusammenlaufen.

Die erste quergerichtete Schwenkachse, die den Ausleger mit dem vorderen Ende der Sitzplatte verbindet, kann in einfacher Weise durch Gummiklötze gebildet sein, die eine ausreichende Verformung für die Schwenkbewegung der Sitzplatte ermöglichen und darüber hinaus eine Dämpfungswirkung haben.

Weitere Merkmale der Erfindung ergeben sich aus den Unteransprüchen.

Im folgenden werden bevorzugte Ausführungsbeispiele der Erfindung anhand der beigefügten Zeichnung näher erläutert.

Die einzige Figur ist eine Seitenansicht eines erfindungsgemäßen Stuhls.

Von einem Fußgestell 10 geht eine senkrecht nach oben gerichtete Säule 12 aus. Am oberen Ende der Säule ist ein nach vorne gerichteter, leicht aufwärts geneigter Ausleger 14 befestigt. Begriffe wie vom, hinten, seitlich usw. beziehen sich im vorliegenden Zusammenhang auf die normale Sitzposition einer auf dem Stuhl sitzenden Person.

Im vorderen Endbereich des Auslegers 14 befindet sich eine erste waagerechte, quergerichtete Schwenkachse 16, die eine Verbindung zwischen dem Ausleger 14 und einer Sitzplatte 18 herstellt, so daß der vordere Bereich der Sitzplatte schwenkbar auf dem Ausleger abgestützt wird. Die Schwenkachse 16 kann beispielsweise durch Gummiklötze gebildet werden, die mit Hinblick auf den relativ geringen Schwenkwinkel der Sitzplatte 18 eine ausreichende Verformung ermöglichen.

Vom Mittelbereich des Auslegers 14 geht in einer zweiten, waagerechten, quergerichteten Schwenkachse 20 ein gebogener Träger 22 aus, der zunächst unterhalb der Sitzplatte 18 nach rückwärts und sodann aufwärts zur Rückseite einer Rückenlehne 24 verläuft. Im vorderen und mittleren Bereich des Stuhles ist der Träger 22 doppelarmig ausgebildet. Jeweils einer der beiden kongruenten, in der Schwenkachse 20 gelagerten Arme verläuft auf einer Seite des Auslegers 14 und des oberen Endes der Säule 12. Hinter der Säule 12 können die beiden Arme wieder zusammenlaufen.

Der Träger 22 wird im Bereich der Säule 12 durch eine die Säule umgebende Schraubenfeder 26 federnd abgestützt. Die Schraubenfeder 26 liegt an ihrem unteren Ende auf einem die Säule umgebenden Stützrlng 28 auf, der seinerseits auf einem die Säule umgebenden, mit dieser in Gewindeeingriff stehenden, drehbaren Schraubring 30 liegt. Auf diese Weise ist die Schraubenfeder 26 in bezug auf die Säule 12 in der Höhe verstellbar. Der Stützring 28 weist auf seiner oberen Seite eine schraubenlinienförmige Ausnehmung 32 auf, die das Ende der Schraubenfeder 26 aufnimmt. Auf diese Weise ist die Schraubenfeder in ihrer Position festgelegt, und es ist nicht erforderlich, den letzten Gang der Schraubenfeder gesondert zu bearbeiten und an den vorangehenden Schraubengang heranzuführen.

Im oberen Bereich der Säule 12 ist diese durch eine verschiebbare Hülse 34 umgeben, die auf dem oberen Ende der Schraubenfeder 26 aufliegt. Die Hülse 34 weist im vorderen Bereich eine nicht gezeigte Ausnehmung für den Durchgang des Auslegers 14 auf. Im übrigen besitzt die Hülse 34 auf ihrer unteren Seite eine schraubenlinienförmige Ausnehmung 36, die ebenso wie die Ausnehmung 32 im unteren Stützring 28 das auslaufende Ende der Schraubenfeder 26 aufnimmt. Die beiden Arme des Trägers 26 laufen an den gegenüberliegenden Außenseiten der Hülse 34 vorbei und sind mit der Hülse in einer dritten, waagerechten, quergerichteten Schwenkachse 38 schwenkbar verbunden. Somit stützt sich der Träger 22 über die Hülse 34 auf der Schraubenfeder 26 ab.

Das rückwärtige Ende der Sitzplatte 18 stützt sich verschiebbar auf dem Träger 22 ab. Die Sitzplatte 18 und die Rückenlehne 24 sind im Bereich oberhalb des rückwärtigen Endes der Sitzplatte 18 in einer flexiblen Verbindungslinie 40 miteinander verbunden. Im übrigen stützt sich der rückwärtige Bereich der Sitzplatte 18 über eine Schiebeführung 42 auf dem Träger 22 verschiebbar ab. Dadurch erhalten Sitzplatte und Rückenlehne in bezug auf die übrigen Teile der Stuhlmechanik eine gewisse Beweglichkeit, durch die zum einen Blockierungen der verschiedenen Bewegungen der Stuhlmechanik ausgeschlossen werden und zum anderen auch bei fixierter Position des Stuhles ein komfortabler Bewegungsspielraum geboten wird.

## Patentansprüche

1. Bürostuhl, mit einer von einem Fußgestell ausgehenden senkrechten Säule (12), einer Sitzplatte (18), einer Rückenlehne (24) und einem vom oberen Ende der Säule nach vorne vorspringenden Ausleger (14), an dessen vorderem Ende die Sitzplatte in einer ersten quergerichteten Schwenkachse (16) abgestützt ist, einem im Mittelbereich des Auslegers (14) in einer zweiten quergerichteten Schwenkachse (20) gelagerten Träger (22), der sich entlang der Sitzplatte (18) bis zur Rückenlehne (24) erstreckt und diese trägt, einem den Träger und die Sitzplatte verschiebbar verbindenden Stützlager (42) und einer Feder zur Abstützung des Trägers (22) in bezug auf die Säule, dadurch **gekennzeichnet**, daß zur federnden Abstützung des Trägers (22) eine auf der Säule (12) verschiebbar angeordnete Hülse (34) am Träger (22) befestigt ist, die auf einer die Säule umgebenden Schraubenfeder (26) aufliegt, und daß das Stützlager zwischen Träger und Sitzplatte im Bereich hinter der Säule liegt.

2. Bürostuhl nach Anspruch 1, dadurch **gekennzeichnet**, daß sich das untere Ende der Schraubenfeder (26) auf einem auf der Säule höhenverstellbaren Stützring (28,30) abstützt.

3. Bürostuhl nach Anspruch 2, dadurch **gekennzeichnet**, daß der Stützring (28,30) als ein auf der Säule mit Gewindeeingriff drehbarer Schraubring ausgebildet oder mit einem solchen gekoppelt ist.

4. Bürostuhl nach einem der Ansprüche 1 bis 3, dadurch **gekennzeichnet**, daß die Hülse (34) und/oder der Stützring (28) eine schraubenlinienförmige Ausnehmung (36,32) zur Aufnahme des jeweiligen Endes der Schraubenfeder (26) aufweisen.

5. Bürostuhl nach einem der vorstehenden Ansprüche, dadurch **gekennzeichnet**, daß der Träger (22) im vorderen und mittleren Bereich des Stuhls doppelarmig ausgebildet ist und daß je ein Arm von den gegenüberliegenden Seiten des Auslegers (14) ausgeht und entlang gegenüberliegenden Seiten der Hülse (34) verläuft.

6. Bürostuhl nach einem der vorhergehenden Ansprüche, dadurch **gekennzeichnet**, daß die erste quergerichtete Schwenkachse (16) durch den Ausleger (14) und die Unterseite der Sitzplatte (18) verbindende Gummiklötze gebildet ist.

7. Bürostuhl nach einem der vorhergehenden Ansprüche, dadurch **gekennzeichnet**, daß der hintere Rand der Sitzplatte (18) und der untere Rand der Rückenlehne (24) in einer flexiblen Knicklinie miteinander verbunden sind.

## Claims

1. Office chair, with a column (12) which extends in a perpendicular manner from a footrest, a seat plate (18), a backrest (24) and an extension arm (14) projecting towards the front from the upper end of the column, on the front end of which arm the seating plate is supported in a first, transversely directed pivot axis (16), a carrier (22) which is mounted in the central area of the extension arm (14) in a second, transversely directed pivot axis (20), which carrier extends along the seating plate (18) to the backrest (24) and supports this, a supporting bearing (42) which connects the carrier and the seat plate in a displaceable manner and a spring for supporting the carrier (22) in relation to the column, characterised in that a sleeve (34) which is arranged in a displaceable manner on the column (12) is secured to the carrier (22) for the resilient support of the carrier (22), which sleeve abuts a helical spring (26) which surrounds the column; and in that the supporting bearing between the support and the seating plate is located in the area behind the column.

2. Office chair according to Claim 1, characterised in that the lower end of the helical spring (26) bears on a supporting ring (28, 30) which is adjustable on the column as regards height.

3. Office chair according to Claim 2, characterised in that the bearing ring (28,30) is formed as a screw ring which may be rotated on the column with a threaded engagement or is coupled with such a screw ring.

4. Office chair according to any one of Claims 1 to 3, characterised in that the sleeve (34) and/or the bearing ring (28) comprise a helical recess (36,32) for the accommodation of the end of the helical spring (26) in each case.

5. Office chair according to any one of the preceding Claims, characterised in that the support (22) is formed with two arms in the front and central areas of the chair; and in that one arm extends, in each case, from the opposite sides of the extension arm (14) and along opposite sides of the sleeve (34).

6. Office chair according to one of the preceding Claims, characterised in that the first transversely directed pivot axis (16) is formed of rubber blocks connecting the extension arm (14) and the lower side of the bearing plate (18).

7. Office chair according to one of the preceding Claims, characterised in that the rear edge of the seat plate (18) and the lower edge of the backrest (24) are connected to one another at a flexible folding line.

## Revendications

1. Chaise de bureau, comprenant une colonne verticale(12) partant d'un piétement, une assise (18), un dossier (24), une console (14) qui dépasse vers l'avant à partir de l'extrémité supérieure de la colonne et à l'extrémité avant de laquelle l'assise est supportée par un premier axe de pivotement transversal (16), un support (22) qui prend appui dans la zone centrale de la console (14) sur un second axe de pivotement transversal (20) et qui s'étend le long de l'assise (18) jusqu'au dossier (24) en portant celui-ci, une sellette (42) reliant le support et l'assise avec possibilité de translation, et un ressort pour supporter le support (22) par rapport à la colonne, caractérisée en ce que, pour donner au support (22) un appui élastique, un manchon (34) monté avec possibilité de translation sur la colonne (12) est fixé au support (22) et repose sur un ressort hélicoïdal (26) entourant la colonne, et en ce que la sellette disposée entre le support et l'assise se trouve dans la zone située derrière la colonne.

2. Chaise de bureau selon la revendication 1, caractérisée en ce que l'extrémité inférieure du ressort hélicoïdal (26) repose sur une bague d'appui (28, 30) réglable en hauteur sur la colonne.

3. Chaise de bureau selon la revendication 2, caractérisée en ce que la bague d'appui (28, 30) est conçue sous la forme d'une bague à vis pouvant tourner sur la colonne en y étant reliée par un filetage.

4. Chaise de bureau selon l'une des revendications 1 à 3, caractérisée en ce que le manchon (34) et/ou la bague d'appui (28) comportent un évidement hélicoïdal (36, 32) pour recevoir l'extrémité correspondante du ressort hélicoïdal (26).

5. Chaise de bureau selon une des revendications précédentes, caractérisée en ce que le support (22) comporte deux bras dans les zones avant et centrale de la chaise, et en ce que ces bras partent des côtés opposés de la console (14) et passent le long des côtés opposés du manchon (34).

6. Chaise de bureau selon une des revendications précédentes, caractérisée en ce que le premier axe de pivotement transversal (16) est formé par des blocs de caoutchouc qui relient la console (14) et le dessous de l'assise (18).

7. Chaise de bureau selon une des revendications précédentes, caractérisée en ce que le bord arrière de l'assise (18) et le bord inférieur du dossier (24) sont reliés l'un à l'autre selon une ligne d'articulation flexible.
